# DEMANDE DE BREVET EUROPEEN

(11) **EP 4 576 148 A1**
(43) Date de publication de la demande: **25.06.2025**
(21) Numéro de dépôt: 24221285.0
(22) Date de dépôt: 18.12.2024
(51) Int. Cl.: H01H 23/30, H01H 25/00

(54) **DISPOSITIF DE COMMANDE MANUELLE COMPRENANT UN BOUTON À EFFET RESSORT**

(30) Priorité: 22.12.2023 FR 2315032
(71) Demandeur: Somfy Activites SA, 74300 Cluses (FR)
(72) Inventeur: ROBERT, Héléna, 74300 CLUSES (FR); RYCKEMBUSCH, Thomas, 74300 Cluses (FR)
(74) Mandataire: Germain Maureau

(57) **Abrégé**

Le dispositif (100) de commande manuelle comprend un support (101) et un ensemble (102) de commande monté au support (101), l'ensemble (102) de commande comprenant un bouton (103), le bouton (103) comprenant une zone (104) d'appui destinée à recevoir un effort (F1) d'appui. Le bouton (103) offrant une aptitude de mouvement par rapport au support (101) permettant de faire varier la zone (104) d'appui d'une position inactive stable vers une position active instable lors de l'application de l'effort (F1) d'appui sur la zone (104) d'appui, l'ensemble (102) de commande comprenant au moins un organe (105a) de rappel venant de matière avec le bouton (103).

## Description

### Domaine technique de l'invention

Le domaine technique de l'invention concerne la commande manuelle à distance par exemple pour commander un actionneur électromécanique pour la commande d'un écran de protection solaire ou d'occultation, ou plus généralement pour commander un équipement domotique. Plus particulièrement, l'invention est relative à un dispositif de commande manuelle, notamment pour un tel équipement domotique.

La présente invention peut notamment s'appliquer dans le domaine de la domotique.

### Etat de la technique antérieure

Il est connu de l'état de la technique un dispositif de commande manuelle comprenant un module électronique de commande et un bouton de commande solidaire du module électronique de commande et présentant une mobilité par rapport au module électronique de commande. Le module électronique de commande comprend un circuit imprimé et un ou plusieurs interrupteurs configurés pour occuper chacun sélectivement un état actif et un état inactif, le ou chaque interrupteur étant monté sur une face du circuit imprimé. Le bouton de commande comprend une face accessible depuis l'extérieur du dispositif de commande manuelle, ainsi qu'une autre face opposée à ladite face accessible et tournée vers le circuit imprimé du module électronique de commande. Cette autre face comprend un ou plusieurs éléments d'appui, chacun étant configuré pour venir directement au contact d'un des ou de l'interrupteur correspondant du module électronique de commande en vue d'activer cet interrupteur lors de l'application d'un effort d'appui manuel par un utilisateur sur la face accessible du bouton de commande.

De manière générale, le bouton de commande, notamment lorsqu'il est de type bouton poussoir, est associé à un mécanisme de rappel qui permet de faire revenir le bouton de commande dans un état stable dans lequel l'élément d'appui ne sollicite pas l'interrupteur correspondant. Dans un cas très simple, le bouton de commande est repoussé par un ressort intégré au module électronique de commande une fois que l'utilisateur relâche son effort d'appui sur le bouton poussoir. Il en résulte une course dite « molle » notamment lors de l'appui sur le bouton de commande avant qu'il ne vienne comprimer le ressort. Ceci laisse une sensation peu qualitative pour l'utilisateur. D'autres mécanismes de rappel généralement plus complexes existent et sont non satisfaisants, leur mise au point pour que l'appui laisse une sensation qualitative est complexe.

### Objet de l'invention

La présente invention a pour but de proposer un dispositif de commande manuelle qualitatif notamment du point de vue de l'expérience utilisateur et simple de conception.

A cet effet, l'invention est relative à un dispositif de commande manuelle comprenant un support et un ensemble de commande monté au support, l'ensemble de commande comprenant un bouton, le bouton comprenant une zone d'appui destinée à recevoir un effort d'appui, le bouton offrant une aptitude de mouvement par rapport au support permettant de faire varier la zone d'appui d'une position inactive stable vers une position active instable lors de l'application de l'effort d'appui sur la zone d'appui, l'ensemble de commande comprenant au moins un organe de rappel configuré pour :
- dans la position active instable de la zone d'appui, induire une sollicitation sur le support tendant à repousser la zone d'appui vers sa position inactive stable ;
- dans la position inactive stable de la zone d'appui, tendre à s'opposer au passage de la zone d'appui à sa position active instable ;
ledit au moins un organe de rappel venant de matière avec le bouton.

Cela permet de maitriser l'effort d'appui nécessaire au passage de la zone d'appui de sa position inactive stable à sa position active instable. En outre, le fait que ledit au moins un organe de rappel vienne de matière avec le bouton permet un ressenti plus qualitatif pour l'utilisateur car l'effet ressort est directement intégré au bouton via ledit au moins un organe de rappel.

Le dispositif de commande manuelle peut en outre comprendre une ou plusieurs des caractéristiques suivantes.

Selon une caractéristique du dispositif de commande manuelle, ledit au moins un organe de rappel est constamment sollicité contre le support.

Cela permet d'éviter un appui mou au moins en début de course lors de l'application de l'effort d'appui sur la zone d'appui pour une meilleure sensation perçue par l'utilisateur appliquant l'effort d'appui directement ou indirectement sur l'ensemble de commande. Par « constamment sollicité contre le support », il est entendu ici que ledit au moins un organe de rappel présente un effort de rappel qui n'est jamais nul, i.e. ledit au moins un organe de rappel est toujours plus ou moins comprimé.

Selon une caractéristique du dispositif de commande manuelle, l'ensemble de commande comprend au moins un organe de retenue, et, dans la position inactive stable de la zone d'appui, ledit au moins un organe de retenu coopère avec le support de sorte à participer, avec ledit au moins un organe de rappel, au maintien de la zone d'appui dans sa position inactive stable.

Ledit au moins un organe de retenue, par exemple un clip de maintien, permet de limiter l'amplitude de mouvement de la zone d'appui depuis sa position inactive stable vers sa position active instable tout en assurant que, le cas échéant, ledit au moins un organe de rappel exerce toujours un effort de rappel. Outre cette fonction, ledit au moins un organe de retenue participe à solidariser l'ensemble de commande, et notamment le bouton, au module électronique de commande.

Selon une caractéristique du dispositif de commande manuelle, le dispositif de commande manuelle comprend un module électronique de commande, le module électronique de commande comprenant le support, un circuit imprimé et un interrupteur monté sur le circuit imprimé, l'interrupteur étant susceptible d'occuper sélectivement un état actif et un état inactif, le dispositif de commande manuelle étant configuré de sorte que :
- le passage de la zone d'appui de la position inactive stable à la position active instable induise le passage de l'interrupteur de son état inactif à son état actif ;
- le passage de la zone d'appui de la position active instable à la position inactive stable induise le passage de l'interrupteur de son état actif à son état inactif.

L'intégration du module électronique de commande au dispositif de commande manuelle permet de former un ensemble autonome pour le pilotage d'un actionneur tel qu'un moteur de volet roulant.

Selon une caractéristique du dispositif de commande manuelle, le bouton comprend un pion d'appui, et, dans la position active instable de la zone d'appui, le pion d'appui traverse le support et est en appui contre l'interrupteur.

Cela permet une activation aisée de l'interrupteur.

Selon une caractéristique du dispositif de commande manuelle, ledit au moins un organe de rappel comprend deux lamelles comprenant chacune une première extrémité longitudinale et une deuxième extrémité longitudinale, chacune des lamelles dudit au moins un organe de rappel étant reliée au bouton via sa première extrémité longitudinale et les deuxièmes extrémités longitudinales des deux lamelles dudit au moins un organe de rappel étant reliées entre elles au niveau d'un point de jonction situé à distance du bouton.

Cet arrangement est simple à réaliser et fournit l'élasticité nécessaire audit au moins un organe de rappel pour assurer sa fonction de façon fiable et répétable dans le temps.

Avantageusement, chacune des deux lamelles dudit au moins un organe de rappel présente une forme courbée entre sa première extrémité longitudinale et sa deuxième extrémité longitudinale, et est susceptible de se déformer sous l'effet d'un effort appliqué sur ledit point de jonction en direction du bouton.

Cet arrangement permet de maximiser l'élasticité dudit au moins un organe de rappel pour une même épaisseur de matière des lamelles.

Avantageusement, les lamelles dudit au moins un organe de rappel sont symétriques par rapport audit point de jonction.

Cet arrangement permet une bonne répartition des efforts aux premières extrémités longitudinales des lamelles et audit point de jonction.

Ces différentes possibilités d'organe de rappel à lamelles permettent de former un ressort en forme de lame efficace et peu coûteux.

Alternativement, ledit au moins un organe de rappel comprend une seule lame dont une première extrémité longitudinale est reliée au bouton et dont une deuxième extrémité longitudinale est libre. Avantageusement, cette lame peut être située sur un axe de symétrie du bouton orthogonalement à un axe de pivotement du bouton.

La réalisation dudit au moins un organe de rappel est ainsi plus robuste et plus simple. Elle est également plus adaptée lorsque la course disponible pour le mouvement du bouton est plus restreinte.

Selon une caractéristique du dispositif de commande manuelle, ledit au moins un organe de rappel est agencé en prolongement d'un rebord du bouton à une première face du bouton opposée à une deuxième face du bouton, la deuxième face du bouton comprenant la zone d'appui.

Cela permet la réalisation dudit au moins un organe de rappel dans le prolongement d'une paroi ayant moins de contraintes mécaniques que celle supportant la zone d'appui.

Selon une caractéristique du dispositif de commande manuelle, l'aptitude de mouvement du bouton par rapport au support est selon un axe de pivotement, et l'ensemble de commande comprend deux organes de rappel agencés à équidistance de l'axe de pivotement du bouton par rapport au support, et, de préférence, agencés de manière symétrique par rapport à un plan de symétrie sensiblement orthogonal à l'axe de pivotement du bouton par rapport au support.

Cela permet de garantir une bonne stabilité du bouton et donc d'améliorer la qualité perçue par l'utilisateur.

Selon une caractéristique du dispositif de commande manuelle, le dispositif de commande manuelle comprend un ensemble d'actionnement, l'ensemble de commande étant agencé entre l'ensemble d'actionnement et le circuit imprimé, l'ensemble d'actionnement comprenant une région d'appui destinée à recevoir un effort d'appui exercé par un utilisateur du dispositif de commande manuelle, la région d'appui présentant une aptitude de mouvement par rapport au support permettant de faire varier la région d'appui d'une position inactive stable vers une position active instable lorsque l'effort d'appui est exercé sur la région d'appui, l'ensemble d'actionnement étant configuré pour transmettre l'effort d'appui exercé sur la région d'appui à la zone d'appui afin de positionner la zone d'appui dans sa position active instable pour que l'ensemble de commande exerce une pression d'activation sur l'interrupteur permettant de le placer dans son état actif.

Un tel ensemble de commande permet notamment d'assurer un transfert de l'effort d'appui vers l'interrupteur, notamment lorsque l'ensemble d'actionnement ne peut techniquement venir au contact de cet interrupteur.

Selon une caractéristique du dispositif de commande manuelle, l'ensemble d'actionnement comprend au moins un élément de rappel venant de matière avec une partie dudit ensemble d'actionnement, ledit au moins un élément de rappel étant configuré pour :
- dans la position active instable de la région d'appui, induire une sollicitation sur le support tendant à repousser la région d'appui vers sa position inactive stable ;
- dans la position inactive stable de la région d'appui, tendre à s'opposer au passage de la région d'appui à sa position active instable.

Ledit au moins un organe de rappel et ledit au moins un élément de rappel sont ainsi indépendants et leurs efforts peuvent se cumuler.

Selon une caractéristique du dispositif de commande manuelle, ladite partie de l'ensemble d'actionnement comprend la région d'appui, l'aptitude de mouvement de la région d'appui par rapport au support est selon un axe de pivotement, et la partie de l'ensemble d'actionnement comprend deux éléments de rappel agencés à équidistance de l'axe de pivotement de la région d'appui par rapport au support, et, de préférence, agencés de manière symétrique par rapport à un plan de symétrie sensiblement orthogonal à l'axe de pivotement de la région d'appui par rapport au support.

Cela permet de garantir une bonne stabilité de ladite partie de l'ensemble d'actionnement et donc d'améliorer la qualité perçue par l'utilisateur.

Selon une caractéristique du dispositif de commande manuelle, ledit ensemble d'actionnement comprend un organe d'appui en saillie de ladite partie dudit ensemble d'actionnement et est configuré de sorte que, dans la position active instable de la région d'appui, l'effort d'appui exercé sur la région d'appui induit que l'organe d'appui applique l'effort d'appui sur la zone d'appui d'où il résulte que ladite zone d'appui est dans sa position active instable.

Cela permet un transfert d'effort efficace et transparent pour l'utilisateur qui exerce alors l'effort d'appui sur la région d'appui

Selon une caractéristique du dispositif de commande manuelle, le dispositif de commande manuelle est configuré de sorte que, lorsque la région d'appui est dans sa position inactive stable, la zone d'appui est dans sa position inactive stable, ledit au moins un élément de rappel étant configuré pour, dans la position inactive stable de la région d'appui, tendre à s'opposer au passage de la région d'appui à sa position active instable, ledit au moins un organe de rappel étant configuré pour assurer constamment un contact entre la zone d'appui et l'organe d'appui.

L'ensemble d'actionnement et l'ensemble de commande peuvent alors être mécaniquement indépendant et il n'y a pas besoin de les attacher mécaniquement directement entre eux pour assurer un bon fonctionnement de la variation de l'état du l'interrupteur. Cela permet de garantir qu'il n'y ait pas de jeu entre la zone d'appui et l'ensemble d'actionnement au contact de cette zone d'appui.

Selon une caractéristique du dispositif de commande manuelle, ledit au moins un élément de rappel comprend deux lamelles comprenant chacune une première extrémité longitudinale et une deuxième extrémité longitudinale, chacune des lamelles dudit au moins un élément de rappel étant reliée à ladite partie de l'ensemble d'actionnement via sa première extrémité longitudinale, et les deuxièmes extrémités longitudinales des deux lamelles dudit au moins un élément de rappel étant reliées entre elles au niveau d'un point de jonction situé à distance de ladite partie de l'ensemble d'actionnement.

Cet arrangement est simple à réaliser et fournit l'élasticité nécessaire audit au moins un élément de rappel pour assurer sa fonction de façon fiable et répétable dans le temps.

D'autres avantages et caractéristiques pourront ressortir de la description détaillée qui suit.

### Brève description des dessins

L'invention sera mieux comprise à la lecture de la description détaillée qui suit, donnée uniquement à titre d'exemple non limitatif et faite en se référant aux dessins annexés et listés ci-dessous.
La figure 1 représente, selon une vue en perspective, un dispositif de commande manuelle selon un premier mode de réalisation de l'invention.
La figure 2 représente une vue en coupe du dispositif de commande manuelle de la figure 1.
La figure 3 représente, selon une vue en perspective, une partie seulement du dispositif de commande manuelle, notamment de la figure 1.
La figure 4 représente, selon une vue en perspective, un ensemble de commande du dispositif de commande manuelle de la figure 1.
La figure 5 représente, selon une vue en perspective, le dispositif de commande manuelle selon un deuxième mode de réalisation de l'invention.
La figure 6 représente, selon une vue en perspective, l'ensemble de commande du dispositif de commande manuelle de la figure 5.
La figure 7 représente, selon une vue en perspective, une partie seulement du dispositif de commande manuelle de la figure 5.
La figure 8 représente, selon une vue en coupe schématique, le dispositif de commande manuelle de la figure 5.
La figure 9 représente, selon une vue en perspective, le dispositif de commande manuelle selon un troisième mode de réalisation de l'invention.
La figure 10 représente une vue en coupe du dispositif de commande manuelle de la figure 9.
La figure 11 représente, selon une vue en perspective, un ensemble de d'actionnement du dispositif de commande manuelle de la figure 9.
La figure 12 représente, selon une vue en coupe, un autre mode de réalisation du dispositif de commande manuelle selon l'invention.
La figure 13 représente, selon une vue en perspective, le dispositif de commande manuelle selon un autre mode de réalisation de l'invention.
La figure 14 représente, selon une vue en perspective, le dispositif de commande manuelle de la figure 13 dont l'ensemble de commande est démonté d'un support.

Sur ces figures, les mêmes références sont utilisées pour désigner les mêmes éléments. Les éléments représentés sur les différentes figures ne sont pas nécessairement réalisés à l'échelle afin de faciliter la compréhension des figures.

### Description détaillée

L'invention est relative à un dispositif 100 de commande manuelle comprenant un support 101 et un ensemble 102 de commande monté au, notamment sur le, support 101. Les figures 1 à 4 représentent un premier mode de réalisation de ce dispositif 100 de commande manuelle, les figures 5 à 8 représentent un deuxième mode de réalisation de ce dispositif 100 de commande manuelle, et les figures 1, à 4 et 9 à 11 représentent des caractéristiques d'un troisième mode de réalisation de ce dispositif 100 de commande manuelle. Les figures 13 et 14 illustrent un autre mode de réalisation, notamment selon une variante de ce qui est illustré en figure 1. Le dispositif 100 de commande manuelle est notamment destiné à être utilisé par un utilisateur.

Par « utilisateur », il est compris toute personne susceptible d'interagir avec le dispositif 100 de commande manuelle, notamment en exerçant des efforts d'appui directement ou indirectement sur l'ensemble 102 de commande par exemple à l'aide d'un de ses doigts.

L'ensemble 102 de commande comprend un bouton 103. Ce bouton 103 de comprend une zone 104 d'appui destinée à recevoir un effort F1 d'appui. Le bouton 103 offre une aptitude de mouvement par rapport au support 101 permettant de faire varier la zone 104 d'appui d'une position inactive stable vers une position active instable lors de l'application de l'effort F1 d'appui sur la zone 104 d'appui. L'ensemble 102 de commande comprend au moins un organe 105a, 105b de rappel configuré pour :
- dans la position active instable de la zone 104 d'appui, induire une sollicitation sur le support 101 tendant à repousser la zone 104 d'appui vers sa position inactive stable, notamment d'où il résulte que, lorsque l'effort F1 d'appui appliqué sur la zone 104 d'appui cesse, la zone 104 d'appui retourne automatiquement à sa position inactive stable ;
- dans la position inactive stable de la zone 104 d'appui, tendre à s'opposer au passage de la première zone d'appui à sa position active instable, notamment tant qu'aucun effort suffisant permettant de comprimer ledit au moins un organe 105a, 105b de rappel n'est appliqué sur la zone 104 d'appui.
Ledit au moins un organe 105a, 105b de rappel vient de matière avec le bouton 103.

En fait, la sollicitation évoquée en relation avec ledit au moins un organe 105a, 105b de rappel correspond à une force de rappel, ou force à restituer, permettant de ramener la zone 104 d'appui à une position initiale (i.e. sa position inactive stable) lorsque l'effort F1 d'appui appliqué sur la zone 104 d'appui cesse/est relâché.

Cette association de l'organe 105a, 105b de rappel avec le bouton 103 permet d'éviter à avoir besoin de réaliser un assemblage mécanique ajusté entre l'organe 105a, 105b de rappel et le bouton 103. Il est donc obtenu un dispositif 100 de commande manuelle robuste, efficace et de préférence économique car cela ne nécessite pas une fastidieuse étape d'ajustement entre ledit au moins un organe 105a, 105b de rappel et le bouton 103 puisque ledit au moins un organe 105a, 105b de rappel et ledit bouton 103 font partie intégrante d'une même pièce, notamment dite formée d'un seul tenant.

Par « ledit au moins organe 105a, 105b de rappel vient de matière avec le bouton 103 », il est entendu qu'une pièce monobloc comprend ledit au moins un organe 105a, 105b de rappel et ledit bouton 103, et qu'il y a une continuité de matière, depuis le bouton 103, qui forme ledit au moins un organe 105a, 105b de rappel.

Par exemple, à cet effet le bouton 103 et ledit au moins un organe 105a, 105b de rappel peuvent être obtenus ensemble par moulage.

Selon un mode de réalisation particulier dudit au moins un organe 105a, 105b de rappel, comme notamment illustré en figures 4 et 6, ledit au moins un organe 105a, 105b de rappel comprend deux lamelles 139a, 139b comprenant chacune une première extrémité 119a longitudinale et une deuxième extrémité 119b longitudinale (les première et deuxième extrémités 119a, 119b longitudinales de la lamelle 139a, 139b correspondante étant opposées). Chacune des lamelles 139a, 139b dudit au moins un organe 105a, 105b de rappel est reliée au bouton 103 via sa première extrémité 119a longitudinale. Autrement dit, les premières extrémités 119a longitudinales des lamelles 139a, 139b dudit au moins un organe 105a, 105b de rappel font l'interface avec le bouton 103. Les deuxièmes extrémités 119b longitudinales des deux lamelles 139a, 139b dudit au moins un organe 105a, 105b de rappel sont reliées entre elles au niveau d'un point 120 de jonction situé à distance du bouton 103. Ainsi, ledit au moins un organe 105a, 105b de rappel comprend le point 120 de jonction. Autrement dit, les deuxièmes extrémités 119b longitudinales des lamelles 139a, 139b dudit au moins un organe 105a, 105b de rappel peuvent être confondues et former ce point 120 de jonction, notamment destiné à être au contact du support 101.

Chacune des deux lamelles 139a, 139b dudit au moins un organe 105a, 105b de rappel peut présenter une forme courbée entre sa première extrémité 119a longitudinale et sa deuxième extrémité 119b longitudinale (i.e. le point 120 de jonction dudit au moins un organe 105a, 105b de rappel) et est susceptible de se déformer sous l'effet d'un effort appliqué sur ledit point 120 de jonction dudit au moins un organe 105a, 105b de rappel en direction du bouton 103. Par exemple, cet effort appliqué sur le point 120 de jonction est exercé par le support 101 lorsque ledit au moins un organe 105a, 105b de rappel est comprimé sous l'effet de l'effort F1 d'appui sur la zone 104 d'appui.

Préférentiellement, les lamelles 139a, 139b dudit au moins un organe 105a, 105b de rappel sont symétriques par rapport audit point 120 de jonction dudit au moins un organe 105a, 105b de rappel.

Le point 120 de jonction dudit au moins un organe 105a, 105b de rappel est donc apte à se déplacer vers le bouton 103 sous l'effet d'un effort appliqué sur le point 120 de jonction dudit au moins un organe 105a, 105b de rappel en direction du bouton 103.

Les deux lamelles 139a, 139b dudit au moins un organe de rappel 105a, 105b forment ainsi un ressort présentant un fonctionnement de type ressort à lame, permettant de restituer une force en son centre au point 120 de jonction.

Ledit au moins un organe 105a, 105b de rappel peut s'étendre, entre ses extrémités longitudinales opposées formées par les premières extrémités 119a longitudinales de ses lamelles 139a, 139b, en zigzag ou en V. Cette forme en zigzag ou en V permet audit au moins un organe 105a, 105b de rappel de se déformer et de conférer l'effet ressort recherché.

Selon un mode de réalisation alternatif, représenté en figures 13 et 14, ledit au moins un organe 105a de rappel comprend une seule lame 140, dont une première extrémité 140a longitudinale est reliée au bouton 103 et dont une deuxième extrémité 140b longitudinale est libre (les première et deuxième extrémités 140a, 140b longitudinales de la lame 140 étant opposées). Cette lame 140 est, de préférence, située sur un axe de symétrie du bouton 103, orthogonalement à un axe A1 de pivotement du bouton.

Notamment, la lame 140, comme illustré aux figures 13 et 14, est configurée pour prendre appui du côté de sa deuxième extrémité 140b longitudinale sur le support 101, par exemple contre une saillie 143 du support 101 ou contre une surface plane du support 101, afin d'exercer la fonction de rappel (effort de rappel) dudit au moins un organe 105a, 105b de rappel.

Ledit au moins un organe 105a, 105b de rappel peut être en plastique.

Ledit au moins un organe 105a, 105b de rappel peut être, comme illustré en figures 4 et 6, agencé en prolongement d'un rebord 121 du bouton 103 à une première face 122 du bouton 103 opposée à une deuxième face 123 du bouton 103, la deuxième face 123 du bouton 103 comprenant la zone 104 d'appui. Le rebord 121 s'étend ici sur le pourtour de la première face 122 du bouton 103

De préférence, l'aptitude de mouvement du bouton 103 par rapport au support 101 est selon un degré de liberté en rotation représenté schématiquement autour d'un axe A1 de pivotement en figures 1, 5, 6 et 13.

Notamment, par « ledit au moins un organe 105a, 105b de rappel », il est entendu qu'il y peut y en avoir un ou plusieurs. Lorsque plusieurs organes 105a, 105b de rappel sont présents, ce qui a été dit en relation avec ledit au moins un organe 105a, 105b de rappel dans la présente description peut s'appliquer à chacun des organes 105a, 105b de rappel.

Par exemple, les organes 105a, 105b de rappel venant de matière avec le bouton 103, que comprend l'ensemble 102 de commande, sont au nombre de deux pour assurer une bonne répartition de l'effort de rappel de la zone 104 d'appui de sa position active instable vers sa position inactive stable, ainsi qu'un maintien avec une bonne stabilité de la zone 104 d'appui dans sa position inactive stable.

En considérant que l'aptitude de mouvement du bouton 103 par rapport au support 101 est selon l'axe A1 de pivotement, les deux organes 105a, 105b de rappel de l'ensemble 102 de commande peuvent être agencés à équidistance de l'axe A1 de pivotement du bouton 103 par rapport au support 101. De préférence, les deux organes 105a, 105b de rappel peuvent être agencés de manière symétrique par rapport à un plan de symétrie sensiblement orthogonal à l'axe A1 de pivotement du bouton 103 par rapport au support 101. Cela permet de garantir une bonne stabilité de l'ensemble 126 d'actionnement et donc d'améliorer la qualité perçue par l'utilisateur.

Dans le but d'éviter un jeu fonctionnel du bouton 103 et ainsi permettre une sensation satisfaisante pour l'utilisateur, ledit au moins un organe 105a, 105a de rappel peut être constamment sollicité contre le support 101, par exemple, le cas échéant via son point 120 de jonction ou la deuxième extrémité 140b libre de sa lame 140. Ledit au moins un organe 105a, 105b de rappel peut être toujours au moins en partie comprimé de sorte à exercer sa force de rappel contre le support 101. Ceci permet notamment de bien calibrer l'effort d'appui nécessaire pour l'activation de l'interrupteur 114, en évitant toute course à vide ou toute course molle de mise en compression dudit au moins un organe 105a, 105b de rappel.

Dans le but d'assurer le maintien de la zone 104 d'appui dans sa position inactive stable, l'ensemble 102 de commande peut comprendre au moins un organe 106a, 106b de retenue (par exemple un clip en figure 4 ou un épaulement 144 en figures 13 et 14). Dans la position inactive stable de la zone 104 d'appui, ledit au moins un organe 106a, 106b de retenue coopère avec le support 101 (par exemple avec un trou 110a, 110b de retenue en figure 4 ou avec un clip 145 en figures 13 et 14) de sorte à participer, avec ledit au moins un organe 105a, 105b de rappel, au maintien de la zone 104 d'appui dans sa position inactive stable.

Ledit maintien de la zone 104 d'appui dans sa position inactive stable peut être mis en oeuvre via au moins un appui (deux dans les premier à troisième mode de réalisation) exercé sur une première face 107 du support 101 par le ou les organes 105a, 105b de rappel et au moins un appui (un appui pour le premier mode de réalisation et deux pour les deuxième et troisième modes de réalisation) exercé sur une deuxième face 108 du support 101, opposée à la première face 107 du support, par le ou les organes 106a, 106b de retenue. En fait, ledit au moins un organe 106a, 106b de retenue permet de s'opposer à l'effort de rappel dudit au moins un organe 105a, 105b de rappel et peut être configuré de sorte à le maintenir constamment sollicité contre le support 101.

Autrement dit, afin d'assurer la sollicitation constante dudit au moins un organe 105a, 105b de rappel contre le support 101, lorsque ledit au moins un organe 106a, 106b de retenue est en appui contre la deuxième face 108 du support 101, ledit au moins un organe 105a, 105b de rappel est en appui, et donc préférentiellement partiellement comprimé notamment en direction du bouton 103, contre la première face 107 du support.

Par exemple, comme cela est notamment visible en figures 2, 3, 4, 6, 7, 8 et 10, ledit au moins un organe 106a, 106b de retenue est en saillie du bouton 103 et comprend un corps 109a, 109b traversant le support 101 via le trou 110a, 110b de retenue, par exemple débouchant, ménagé dans ce support 101. A l'extrémité du corps 109a, 109b dudit au moins un organe 106a, 106b de retenue, à l'opposé du bouton 103, ledit au moins un organe 106a, 106b de retenue comprend une tête 111a, 111b de retenue configurée pour être en appui, lorsque la zone 104 d'appui est dans sa position inactive stable, contre la deuxième face 108 du support 101 à la périphérie du trou 110a, 110b de retenue.

Ledit au moins un organe 106a, 106b de retenue peut être un clip engagé dans le trou 110a, 110b de retenue correspondant. Le corps 109a, 109b est ainsi légèrement flexible.

Tout ce qui s'applique audit au moins un organe 106a, 106b de retenue peut s'appliquer à chaque organe 106a, 106b de retenue lorsqu'il y en a plusieurs.

Ledit au moins un organe 106a, 106b de retenue peut venir de matière avec le bouton 103.

Alternativement, ainsi que représenté à la figure 13, ledit au moins un organe 106a de retenue comprend au moins un épaulement 144, notamment deux épaulements 144, s'étendant latéralement sur un rebord du bouton 103. Cet épaulement 144 coopère avec un clip 145 du support 101 et notamment formé en saillie à la première face 107 du support 101. En figures 13 et 14, le support 101 comprend deux clips 145 en contact chacun, lorsque la zone 104 d'appui est dans sa position inactive stable, avec l'un parmi les deux épaulements 144 formant deux organes 106a, 106b de retenue de l'ensemble 102 de commande en saillie du bouton 103.

Le dispositif 100 de commande manuelle peut comprendre, comme le montrent notamment les figures 1, 2, 3, 5, 7, 8, 10, 13 et 14, un module 112 électronique de commande. Le module 112 électronique de commande comprend un circuit 113 imprimé, un interrupteur 114 monté sur le circuit 113 imprimé, et de préférence le support 101. L'interrupteur 114 est susceptible d'occuper sélectivement un état actif et un état inactif.

Dès lors, le dispositif 100 de commande manuelle peut être configuré de sorte que :
- le passage de la zone 104 d'appui de la position inactive stable à la position active instable induise le passage de l'interrupteur 114 de son état inactif à son état actif, par exemple grâce à une pression d'activation exercée par l'ensemble 102 de commande sur l'interrupteur 114 ;
- le passage de la zone 104 d'appui de la position active instable à la position inactive stable induise le passage de l'interrupteur 114 de son état actif à son état inactif, par exemple lorsque la pression d'activation cesse.
Ainsi, il est compris que l'effort F1 d'appui exercé sur le bouton 103 peut être propagé, au moins à l'aide de l'ensemble 102 de commande à l'interrupteur 114 afin de l'activer par pression directement exercée sur l'interrupteur 114.

Le module 112 électronique de commande peut comprendre :
- un boitier 115 délimitant au moins en partie un logement 116 ;
- le support 101 (formant alors de préférence une platine) solidaire du boitier 115 (par exemple par clipsage sur le boitier 115) et fermant le logement 116, notamment de sorte à s'opposer au retrait du circuit 113 imprimé du logement 116.
Le circuit 113 imprimé est alors positionné/agencé dans le logement 116 et une face 117 du circuit 102 imprimé, sur laquelle est monté l'interrupteur 114, est notamment tournée vers le support 101. L'interrupteur 114 est alors, de préférence, agencé dans le logement 116 et accessible au travers du support 101, notamment au travers d'une ouverture 118 d'accès que comprend le support 101.

Ainsi, le support 101 peut agir comme un écran de protection mécanique pour le circuit 113 imprimé.

Afin de permettre une activation simple de l'interrupteur 114, notamment par appui direct par l'ensemble 102 de commande, le bouton 103 peut comprendre un pion 138 d'appui. Dès lors, dans la position active instable de la zone 104 d'appui, le pion 138 d'appui traverse le support 101, notamment via l'ouverture 118 d'accès susmentionnée, et est en appui contre l'interrupteur 114.

Par exemple, dans la position inactive stable, le pion 138 d'appui peut être à distance de l'interrupteur 114 ou être en contact avec ce dernier mais sans pouvoir exercer un effort suffisant correspondant à l'appui nécessaire (i.e. la pression d'activation) pour le passage de l'interrupteur 114 de son état inactif à son état actif.

Comme cela a été vu précédemment, dans la position inactive stable de la zone 104 d'appui, ledit au moins un organe 106a, 106b de retenue participe au maintien de la position inactive stable de la zone 104 d'appui par coopération avec le support 101.

En figures 1 et 13, il est représenté le dispositif 100 de commande dont l'ensemble 102 de commande est minimaliste dans le sens où il est peu coûteux et est conformé pour assurer simplement sa fonction, par exemple d'activation de l'interrupteur 114 : ce dispositif 100 de commande peut être utilisé sur un chantier.

En figure 5, il est représenté le dispositif 100 de commande dont l'ensemble 102 de commande forme une interface esthétique dans le sens où cet ensemble 102 de commande pourra être utilisé par un utilisateur final au sein d'un bâtiment. Il est possible de remarquer que l'ensemble 102 de commande de la figure 5 est plus proéminent que celui représenté en figure 1 ou en figure 13, ce qui induit notamment un coût plus élevé en terme de matière utilisée pour le former par rapport à l'ensemble 102 de commande de la figure 1 ou de la figure 13.

Par ailleurs, le support 101 représenté aux figures 1, 3, 5 et 7 peut être identique. En ce sens, les ensembles 102 de commande des figures 4 et 6 peuvent être montés au choix sur un même support 101.

Par exemple, comme cela est visible pour le premier mode de réalisation (figure 3) et l'autre mode de réalisation des figures 13 et 14, le support 101 peut comprendre au moins un élément 124a, 124b de clipsage, par exemple une tige, un pion ou un élément de clipsage cylindrique de type cylindre droit (figure 3). Deux éléments 124a, 124b de clipsage coaxiaux sont illustrés en figure 3. Notamment, chaque élément 124a, 124b de clipsage peut être une tige dont la section orthogonale par rapport à la direction de mesure de la longueur de la tige est un cercle. Chaque élément 124a, 124b de clipsage permet de former une tige ou un arbre sur lequel le bouton 103 est monté et peut être mis en rotation lorsque sa zone 104 d'appui est dans sa position inactive stable et que l'effort F1 d'appui est appliqué sur la zone 104 d'appui. Pour cela, le bouton 103 peut comprendre, comme illustré en figure 4, un ou plusieurs clips 125a, 125b notamment de type pince venant pincer l'élément 124a, 124b de clipsage correspondant tout en autorisant un mouvement de rotation du bouton 103, par exemple selon une amplitude prédéterminée définie entre le positionnement de la zone 104 d'appui dans sa position active instable et dans sa position inactive stable. Ainsi, l'ensemble 102 de commande peut être monté au support 101 selon une liaison pivot.

Selon un mode de réalisation alternatif représenté en figure 13, le support 101 peut comprendre deux éléments 124a, 124b de clipsage comprenant chacun un pion 146 de clipsage et une oreille 147 (partie en saillie à la première face 107 du support 101) depuis laquelle s'étend latéralement le pion 146. Les deux éléments 124a, 124b de clipsage peuvent alors être en saillie à la première face 107 du support 101 et les pions 146 peuvent s'étendre depuis leur oreille 147 respective l'un vers l'autre de sorte à être alignés sur l'axe A1 de pivotement.

En figure 13 et 14, le support 101 comprend donc deux pions 146 coaxiaux permettant de former deux portions d'arbre sur lequel le bouton 103 est monté et peut être mis en rotation. Pour cela, le bouton 103 peut comprendre, comme illustré en figure 13, un ou plusieurs clips 125a, 125b comprenant chacun un creux 150 venant coopérer avec un pion 146 de l'élément 124a, 124b de clipsage correspondant. Les clips 125a, 125b sont donc tournés vers l'extérieur du bouton 103 et coopèrent avec les pions 146 pour maintenir le bouton 103 sur le support 101 selon une liaison pivot.

Par exemple, comme cela est visible pour le deuxième mode de réalisation, l'axe A1 de pivotement peut être mis en oeuvre à l'aide d'un montage de type charnière. Par exemple (figures 5, 6, 7 et 8), l'ensemble 102 de commande comprend :
- des éléments 136a, 136b de retenue, tels que des pattes ou prises, enfourchés dans des trous 137a, 137b de montage correspondants du support 101, par exemple ménagés au travers du support 101, de sorte à autoriser le pivotement selon l'axe A1 de pivotement ;
- les organes 106a, 106b de retenue (par exemple au nombre de deux) coopérant avec les trous 110a, 110b de retenue que comprend le support 101.

Par exemple, le ou chaque élément 136a, 136b de retenue est formé par un corps en forme d'équerre appartenant à l'ensemble 102 de commande et en saillie à la première face 122 de l'ensemble 102 de commande.

Par exemple, chaque organe 106a, 106b de retenue comprend un étrier délimitant une gorge, l'étrier et la gorge étant adaptés à coopérer avec une saillie présente sur un des bords des trous 110a, 110b de retenue pour assurer le clipsage entre les trous 110a, 110b de retenue et les organes 106a, 106b de retenue.

Le ou les organes 106a, 106b de retenue servent notamment à limiter la course de l'ensemble 102 de commande lors du retour de la zone 104 d'appui depuis sa position active instable à sa position inactive stable.

Par exemple, les éléments 136a, 136b de retenue sont au nombre de deux et sont alignés de sorte à former, avec les trous 137a, 137b de montage, une charnière lors de l'assemblage de l'ensemble 102 de commande au support 101, permettant en outre d'engager de manière idoine les organes 106a, 106b de retenue dans les trous 110a, 110b de retenue correspondants.

Selon un mode de réalisation, une interface esthétique peut présenter un facteur de forme ne lui permettant pas d'activer directement l'interrupteur 114 (figures 9 à 11). A cet effet, l'ensemble 102 de commande peut former un ensemble intermédiaire permettant de propager, à l'interrupteur 114, un effort F2 exercé par l'utilisateur sur un ensemble 126 d'actionnement (l'utilisateur réalise alors un appui indirect sur l'ensemble 102 d'actionnement). A cet effet, le dispositif 100 de commande manuelle comprend l'ensemble 126 d'actionnement et l'ensemble 102 de commande est agencé entre l'ensemble 126 d'actionnement et le circuit 113 imprimé. L'ensemble 126 d'actionnement comprend une région 127 d'appui destinée à recevoir l'effort F2 d'appui exercé par l'utilisateur du dispositif 100 de commande manuelle. La région 127 d'appui présente une aptitude de mouvement par rapport au support 101 permettant de faire varier la région 127 d'appui d'une position inactive stable vers une position active instable lorsque l'effort F2 d'appui est exercé par l'utilisateur sur la région 127 d'appui. L'ensemble 126 d'actionnement est configuré pour transmettre l'effort F2 d'appui exercé sur la région 127 d'appui à la zone 104 d'appui afin de positionner la zone 104 d'appui dans sa position active instable pour que l'ensemble 102 de commande exerce la pression d'activation sur l'interrupteur 114 permettant de le placer dans son état actif.

La figure 10, qui représente une vue en coupe de la figure 9, montre l'effort F2 d'appui de l'utilisateur transmis (i.e. application de l'effort F1 d'appui) à la zone 104 d'appui via un organe 128 d'appui, tel qu'un pion d'appui, que comprend l'ensemble 126 d'actionnement. Cette transmission de l'effort F2 d'appui entraîne le mouvement de la zone 104 d'appui induisant la pression d'activation exercée sur l'interrupteur 114, notamment par le pion 138 d'appui du bouton 103.

Notamment, l'ensemble 102 de commande peut être du type tel qu'illustré en figures 1 et 4 ou 13 et 14 par-dessus lequel est monté l'ensemble 126 d'actionnement qui peut être similaire à l'ensemble 102 de commande tel que décrit en relation avec la figure 6 à la différence que le pion 138 d'appui, alors appelé organe 128 d'appui pour l'ensemble 126 d'actionnement, est plus court et ne permet pas d'accéder directement à l'interrupteur 114.

Selon une réalisation le ou les organes 105a, 105b de rappel peuvent être suffisamment dimensionnés pour, lorsque l'effort F2 d'appui exercé sur la région 127 d'appui cesse, repousser la zone 104 d'appui dans sa position inactive stable d'où il résulte que la zone 104 d'appui exerce un effort sur l'ensemble 126 d'actionnement, notamment sur son organe 128 d'appui, permettant de positionner simultanément la région 127 d'appui et la zone 104 d'appui dans leur position inactive stable.

Il peut être aussi préférable, dans le but de repositionner la région 127 d'appui dans sa position inactive stable d'une manière robuste, de prévoir un rappel directement au sein de l'ensemble 126 d'actionnement. A cet effet, l'ensemble 126 d'actionnement peut comprendre au moins un élément 129a, 129b de rappel (notamment deux éléments 129a, 129b de rappel) venant de matière avec une partie dudit ensemble 126 d'actionnement. De manière analogue à ce qui a été décrit pour ledit au moins un organe 105a, 105b de rappel, ledit au moins un élément 129a, 129b de rappel peut être configuré pour :
- dans la position active instable de la région 127 d'appui, induire une sollicitation, par exemple sur le support 101, tendant à repousser la région 127 d'appui vers sa position inactive stable, notamment de sorte à permettre le retour de la région 127 d'appui à sa position inactive stable lorsque l'effort F2 d'appui exercé par l'utilisateur sur la région d'appui cesse ;
- dans la position inactive stable de la région 127 d'appui, tendre à s'opposer au passage de la région 127 d'appui à sa position active instable, notamment tant qu'aucun effort suffisant permettant de comprimer ledit au moins un élément 129a, 129b de rappel n'est exercé sur la région 127 d'appui.

L'ensemble 126 d'actionnement peut comprendre l'organe 128 d'appui en saillie de ladite partie dudit ensemble 126 d'actionnement. Ledit ensemble 126 d'actionnement étant alors configuré de sorte que, dans la position active instable de la région 127 d'appui, l'effort F2 d'appui exercé sur la région 127 d'appui induit que l'organe 128 d'appui applique l'effort F1 d'appui sur la zone 104 d'appui d'où il résulte que ladite zone 104 d'appui est dans sa position active instable.

Comme évoqué ci-avant, dans la position active instable de la région 127 d'appui, ledit au moins un élément 129a, 129b de rappel est sollicité contre le support 101 de sorte à induire, lorsque l'effort F2 d'appui exercé sur la région 127 d'appui cesse, un retour de la région 127 d'appui vers sa position inactive stable. Afin de permettre ce retour, notamment lorsque l'ensemble 126 d'actionnement est constamment au contact de la zone 104 d'appui, l'effort de rappel dudit au moins un organe 105a, 105b de rappel et l'effort de rappel dudit au moins un élément 129a, 129b de rappel peuvent s'ajouter.

L'ensemble 126 d'actionnement étant notamment destiné à recouvrir l'ensemble 102 de commande, il présente dans ce cas des dimensions supérieures à l'ensemble 102 de commande, d'où l'intérêt qu'il dispose de son ou de ses propres éléments 129a, 129b de rappel qui peuvent alors être positionnés de manière idoine pour assurer une bonne stabilité de l'ensemble 126 d'actionnement permettant d'améliorer la qualité perçue par l'utilisateur.

De préférence, il est possible de tirer parti de la présence dudit au moins un organe 105a, 105b de rappel et dudit au moins un élément de rappel 129a, 129b afin de limiter les jeux fonctionnels au sein du dispositif 100 de commande manuelle, permettant ainsi d'améliorer la sensation de l'utilisateur lors de l'utilisation du dispositif 100 de commande manuelle. A cet effet, le dispositif 100 de commande manuelle peut être configuré de sorte que, lorsque la région 127 d'appui est dans sa position inactive stable, la zone 104 d'appui est dans sa position inactive stable. Dans ce cas, ledit au moins un élément 129a, 129b de rappel peut être configuré pour, dans la position inactive stable de la région 127 d'appui, tendre à s'opposer au passage de la région 127 d'appui à sa position active instable tout en étant préférentiellement sollicité contre le support 101. Par ailleurs, ledit au moins un organe 105a, 105b de rappel peut alors être configuré pour assurer constamment un contact entre la zone 104 d'appui et l'organe 128 d'appui.

Selon un exemple de réalisation, ledit au moins un élément 129a, 129b de rappel peut comprendre (figure 11) deux lamelles 149a, 149b comprenant chacune une première extrémité 130a longitudinale et une deuxième extrémité 130b longitudinale (les première et deuxième extrémités 130a, 130b longitudinales de la lamelle 149a, 149b correspondante étant opposées). Chacune des lamelles 149a, 149b dudit au moins un élément 129a, 129b de rappel étant reliée à ladite partie de l'ensemble 126 d'actionnement via sa première extrémité 130a longitudinale, et les deuxièmes extrémités 130b longitudinales des deux lamelles 149a, 149b dudit au moins un élément 129a, 129b de rappel étant reliées entre elles au niveau d'un point 131 de jonction situé à distance de ladite partie de l'ensemble 126 d'actionnement. Autrement dit, les premières extrémités 130a longitudinales des lamelles 149a, 149b dudit au moins un élément 129a, 129b de rappel font l'interface avec ladite partie de l'ensemble 126 d'actionnement.

Ainsi, ledit au moins un élément 129a, 129b de rappel comprend le point 131 de jonction. Autrement dit, les deuxièmes extrémités 130b longitudinales des lamelles 149a, 149b dudit au moins un élément 129a, 129b de rappel peuvent être confondues et former ce point 131 de jonction dudit au moins un élément 129a, 129b de rappel, notamment destiné à être au contact du support 101.

Avantageusement, chacune des deux lamelles 149a, 149b dudit au moins un élément 129a, 129b de rappel peut présenter une forme courbée entre sa première extrémité 130a longitudinale et sa deuxième extrémité 130b longitudinale (i.e. le point 131 de jonction dudit au moins un élément 129a, 129b de rappel), et est susceptible de se déformer sous l'effet d'un effort appliqué sur le point 131 de jonction dudit au moins un élément 129a, 129b de rappel en direction de ladite partie de l'ensemble 126 d'actionnement. Par exemple, cet effort appliqué sur le point 131 de jonction dudit au moins un élément 129a, 129b de rappel est exercé par le support 101 lorsque ledit au moins un élément 129a, 129b de rappel est comprimé sous l'effet de l'effort F2 d'appui sur la région 127 d'appui.

Préférentiellement, les lamelles 149a, 149b dudit au moins un élément 129a, 129b de rappel sont symétriques par rapport au point 131 de jonction dudit au moins un élément 129a, 129b de rappel.

Le point 131 de jonction dudit au moins un élément 129a, 129b de rappel est donc apte à se déplacer vers ladite partie de l'ensemble 126 d'actionnement sous l'effet d'un effort appliqué sur le point 131 de jonction dudit au moins un élément 129a, 129b de rappel en direction de ladite partie de l'ensemble 126 d'actionnement.

Les deux lamelles 149a, 149b dudit au moins un élément 129a, 129b de rappel forment ainsi un ressort présentant un fonctionnement de type ressort à lame, permettant de restituer une force en son centre au point 131 de jonction dudit au moins un élément 129a, 129b de rappel.

Ledit au moins un élément 129a, 129b de rappel peut s'étendre, entre ses extrémités longitudinales opposées formées par les premières extrémités 130a de ses lamelles 149a, 149b, en zigzag ou en V Cette forme en zigzag ou en V permet audit au moins un élément 129a, 129b de rappel de se déformer et de conférer la fonction de ressort recherchée.

Ainsi, ledit au moins un élément 129a, 129b de rappel peut alors être semblable audit au moins un organe 105a, 105b de rappel décrit en relation avec les figures 5 et 6.

Ledit au moins un élément 129a, 129b de rappel peut être, comme illustré en figure 11, agencé en prolongement d'un rebord 132 de l'ensemble 126 d'actionnement tourné vers le support 101.

Le rebord 132 de l'ensemble 126 d'actionnement présente l'avantage de délimiter un renfoncement au sein de l'ensemble 126 d'actionnement permettant de loger au moins en partie l'ensemble 102 de commande comme cela est visible par exemple en figure 10. Il en résulte que l'encombrement du dispositif 100 de commande manuelle peut être diminué.

Ledit au moins un élément 129a, 129b de rappel peut être en plastique.

De préférence, l'aptitude de mouvement de la région 127 d'appui par rapport au support 101 est selon un degré de liberté en rotation représenté schématiquement autour d'un axe A2 de pivotement en figures 9 et 11.

Notamment, par « ledit au moins un élément 129a, 129b de rappel », il est entendu qu'il y peut y en avoir un ou plusieurs. Lorsque plusieurs éléments 129a, 129b de rappel sont présents, ce qui a été dit en relation avec ledit au moins un élément 129a, 129b de rappel dans la présente description peut s'appliquer à chacun des éléments 129a, 129b de rappel.

De préférence, les éléments 129a, 129b de rappel sont au nombre de deux pour assurer une bonne répartition de l'effort permettant le rappel de la région 127 d'appui de varier de sa position active instable vers sa position inactive stable, ainsi qu'un maintien avec une bonne stabilité de la région 127 d'appui dans sa position inactive stable.

A cet effet, en tenant compte que l'aptitude de mouvement de la région 127 d'appui est selon l'axe A2 de pivotement et que la partie de l'ensemble 126 d'actionnement comprend la région 127 d'appui, les deux éléments 129a, 129b de rappel peuvent être agencés à équidistance de l'axe A2 de pivotement de la région 127 d'appui par rapport au support 101, et, de préférence, être agencés de manière symétrique par rapport à un plan de symétrie sensiblement orthogonal à l'axe A2 de pivotement de la région 127 d'appui par rapport au support 101.

L'ensemble 126 d'actionnement peut comprendre un bouton destiné à former interface avec l'utilisateur, et être formé d'une pièce monobloc, par exemple obtenue par moulage. Le bouton de l'ensemble 126 d'actionnement peut comprendre le rebord 132 et l'organe 128 d'appui.

Le montage de l'ensemble 126 d'actionnement au support 101 peut se faire à la manière d'une charnière comme pour l'ensemble 102 de commande du type de la figure 2. Notamment, la seule différence entre l'ensemble 126 d'actionnement de la figure 11 et l'ensemble 102 de commande de la figure 6 est la présence d'un organe 128 d'appui plus court que le pion 138 d'appui de la figure 6. Pour le reste, le montage de l'ensemble 126 d'actionnement au support 101 et l'amplitude de pivotement de la région 127 d'appui peuvent être obtenus de la même manière respectivement que le montage de l'ensemble 102 de commande au support 101 et que l'amplitude de rotation du bouton 103 de la figure 6.

En figures 9 et 10, il est représenté un cache 142 esthétique. Ce cache peut être monté aussi au support 101 de la figure 5.

L'ensemble 102 de commande peut comprendre un socle sur lequel est monté le bouton 103. Le socle forme alors le support 101 qui peut être assemblé au module 112 électronique de commande, notamment sur une platine de ce dernier.

Par « clipsage », il est entendu dans la présente description un montage à l'aide de clip(s). Un clip peut être vu comme un organe d'encliquetage d'un premier type destiné à coopérer avec un organe d'encliquetage d'un deuxième type. Un clip peut être de type pince à deux mâchoires ou formant localement une portion de collier venant épouser localement la surface d'un deuxième organe d'encliquetage comme par exemple un élément cylindrique ; cela est notamment le cas pour les 125a, 125b et les éléments 124a, 124b de clispage des figures 3 et 4. Un clip peut aussi être un crochet rigide présentant une saillie à une extrémité libre pour venir se clipser/s'encliqueter dans un deuxième organe d'encliquetage que peut former un trou ou un épaulement ; cela est par exemple le cas pour les clips 106a, 106b et les trous 110a, 110b de retenue ou encore pour les clips 145 et les épaulements 144.

Plus particulièrement, les figures 1 à 11 et 13 à 14 illustrent un dispositif 100 de commande manuelle selon un mode de réalisation particulier de type On-Off aussi appelé bouton poussoir. Lorsque l'effort d'appui correspondant est relâché, l'ensemble 102 de commande, et le cas échéant l'ensemble 126 d'actionnement, reprennent une position de repos où la zone 104 d'appui, et le cas échéant la région 127 d'appui sont dans leur position inactive stable.

De manière générale, il a été décrit ci-avant des modes de réalisation à une zone 104 d'appui et, le cas échéant, à une région 127 d'appui. En fait, l'ensemble 102 de commande et, le cas échéant, l'ensemble 126 d'actionnement peuvent être actionnés à la base sur des actions manuelles de l'utilisateur (effort d'appui exercé directement soit sur l'ensemble 102 de commande soit sur l'ensemble 126 d'actionnement). Ces actions manuelles peuvent avoir pour conséquence de piloter d'un actionneur associé au dispositif 100 de commande manuelle et situé à distance de celui-ci par exemple via le module 112 électronique de commande. Selon les cas d'usage il peut être opportun que le dispositif 100 de commande manuelle puisse permettre de générer plusieurs instructions de pilotage de l'actionneur. Dès lors, l'ensemble 102 de commande peut comprendre une ou plusieurs zones additionnelles d'appui dont le fonctionnement peut être identique à celui de la zone 104 d'appui, et, le cas échéant, l'ensemble 126 d'actionnement peut comprendre une ou plusieurs régions additionnelles d'appui dont le fonctionnement peut être identique à celui de la région 127 d'appui.

En particulier, la position active instable de la zone 104 d'appui, et le cas échéant la position active instable de la région 127 d'appui, sont dites « instables » car elles ne peuvent être obtenues que lorsque l'effort d'appui correspondant (F1, F2) est appliqué/exercé puisque le dit au moins un organe, ou élément, de rappel permet un retour automatique de la zone 104 d'appui et, le cas échéant de la région 127 d'appui, à leur position inactive stable lorsque l'effort d'appui correspondant cesse, d'où la notion de stabilité de la position inactive stable.

Bien que cela ne soit pas représenté, l'interrupteur 114 peut comprendre une coupelle déformable, notamment métallique. La coupelle déformable présente un effet ressort lorsqu'elle est déformée de sorte à tendre à reprendre sa forme initiale (la coupelle déformable est alors dite à mémoire de forme). Lorsque la coupelle déformable est déformée, c'est que l'ensemble 102 de commande exerce un appui sur l'interrupteur 114 d'où il résulte que ce dernier est à l'état actif du fait du positionnement de la zone 104 d'appui dans sa position active instable. La coupelle peut alors aider, par effet de rappel s'ajoutant à celui dudit au moins un organe 105a, 105b de rappel, à repositionner la zone 104 d'appui dans sa position inactive stable lorsque l'effort F1 d'appui cesse.

Le rôle du module 112 électronique de commande est notamment de recevoir des instructions de l'utilisateur, correspondant à des actions manuelles (efforts d'appui sur l'ensemble 102 de commande ou sur l'ensemble 127 d'actionnement), en vue de générer des ordres de commande de l'actionneur associé au dispositif 100 de commande manuelle et situé à distance de celui-ci. Par exemple, l'action sur l'interrupteur 114, correspondant notamment au passage de son état inactif à son état actif, permet de transcrire électroniquement une action manuelle exécutée par l'utilisateur au niveau de l'ensemble 102 de commande ou de l'ensemble 127 d'actionnement afin de générer un ordre de commande de l'actionneur.

En tant qu'exemple à titre de simple illustration, il est considéré dans la présente description que l'actionneur ou actionneur électromécanique est un dispositif permettant d'enrouler ou de dérouler un écran mobile, par exemple un volet roulant ou un store en toile, sur un arbre rotatif couplé à l'actionneur. Un ordre de commande transmis par le dispositif 100 de commande manuelle peut alors être au moins un signal représentatif d'une instruction utilisateur choisie parmi : descendre ou déployer l'écran mobile (i.e. le dérouler de l'arbre rotatif) ; monter ou replier l'écran mobile (i.e. l'enrouler autour de l'arbre rotatif) ; stopper le mouvement de l'écran mobile (i.e. stopper l'instruction utilisateur en cours de réalisation, par exemple de descente de l'écran mobile ou de montée de l'écran mobile). L'actionneur électromécanique peut comprendre à cet effet un moteur et une carte électronique, cette carte électronique comprenant notamment une unité de réception d'ordres de commande issus du dispositif 100 de commande manuelle associé et une unité de pilotage du moteur en fonction des ordres de commande reçus. Autrement dit, le module 112 électronique de commande peut comprendre les moyens nécessaires pour transmettre les ordres de commandes à l'unité de réception d'ordres de commande.

Par exemple, l'instruction utilisateur de descendre l'écran mobile, l'écran mobile étant un volet roulant, peut entraîner l'obturation d'une face externe d'un ouvrant tel qu'une fenêtre (configuration d'obturation par le volet roulant), l'instruction utilisateur de monter le volet roulant peut entraîner l'escamotage du volet roulant dans un coffre pour laisser passer un maximum de lumière extérieure au travers de l'ouvrant (configuration escamotée du volet roulant), l'instruction utilisateur de stopper le volet roulant permet d'obtenir une obturation partielle de la face externe de l'ouvrant par le volet roulant.

Bien entendu, le module 112 électronique de commande peut comprendre plusieurs interrupteurs chacun associé à un ordre de commande correspondant et permettant d'être activé par une action manuelle correspondant à un effort d'appui sur l'une des zones d'appui (incluant la zone 104 d'appui et au moins une zone additionnelle d'appui) ou l'une des régions d'appui (incluant la région 127 d'appui et au moins une région additionnelle d'appui) afin de mettre en oeuvre l'une des instructions utilisateur susmentionnées.

Par exemple, le module 112 électronique de commande est configuré pour générer l'ordre de commande formant un signal représentatif de l'instruction utilisateur correspondant à monter ou replier l'écran mobile lors du passage de l'interrupteur 114 de son état inactif à son état actif.

Il résulte de ce qui a été décrit ci-dessus que l'ensemble 102 de commande peut comprendre, comme le montre à titre d'exemple la figure 12, une zone 133 additionnelle d'appui apte à varier entre une position inactive stable et une position active instable, la zone 133 additionnelle d'appui étant destinée à recevoir un effort F3 d'appui pour faire varier la zone 133 additionnelle d'appui depuis sa position inactive stable vers sa position active instable. L'ensemble 102 de commande comprend alors au moins un moyen 134 de rappel configuré pour, dans la position active instable de la zone 133 additionnelle d'appui, induire une sollicitation sur le support 101 tendant à ramener la zone 133 additionnelle d'appui vers sa position inactive stable.

Ledit au moins un moyen 134 de rappel peut être identique en terme de forme et de fonction vis-à-vis de la zone 133 additionnelle d'appui que ledit au moins un organe 105a, 105b de rappel vis-à-vis de la zone 104 d'appui.

A cet effet, la zone 133 additionnelle d'appui peut être intégrée à un bouton 135 additionnel par exemple du type du bouton 103 notamment tel qu'illustré en figure 4 et clipsé sur le support 101 de sorte à présenter un axe de pivotement qui peut être identique à l'axe de pivotement A1 du bouton 103. Ainsi, l'ensemble 102 de commande peut comprendre le bouton 135 additionnel mobile par rapport au bouton 103, le bouton 135 additionnel comprenant la zone 133 additionnelle d'appui. Le bouton 135 additionnel offre une aptitude de mouvement par rapport au support 101 permettant de faire varier la zone 133 additionnelle d'appui de sa position inactive stable vers sa position active instable lors de l'application de l'effort F3 d'appui sur la zone 133 additionnelle d'appui. Ledit au moins un moyen 134 de rappel venant de matière avec le bouton 135 additionnel.

Le fait que ledit au moins moyen 134 de rappel vienne de matière avec le bouton 135 additionnel permet un ressenti plus qualitatif pour l'utilisateur. La course du bouton et la course du bouton additionnel peuvent être maitrisées de manière indépendante.

Dans une variante non représentée, le bouton 103 peut comprendre la zone 133 additionnelle d'appui et est monté au support 101 à la manière d'une bascule selon l'axe A1 de pivotement. La zone 104 d'appui et la zone 133 additionnelle d'appui sont agencées à une même face du bouton 103 opposée au support 101 et en opposition par rapport à un plan passant par l'axe Aide pivotement de la bascule et orthogonal au plan du support 101. Dans ce cas, dans la position inactive stable de la zone 133 additionnelle d'appui, ledit au moins un moyen 134 de rappel coopère avec ledit au moins un organe 105a, 105 de rappel pour tendre au maintien de la zone 104 d'appui et de la zone 133 additionnelle d'appui dans leur position inactive stable. Cela permet de maîtriser l'effort d'appui nécessaire au passage de la zone 133 additionnelle d'appui de sa position inactive stable à sa position active instable. Ainsi, deux fonctions peuvent être commandées via le dispositif 100 de commande manuelle comme ouvrir et fermer un volet roulant.

Par exemple, le bouton 103 est le bouton à bascule ; ledit au moins un moyen 134 de rappel vient de matière avec le bouton 103 ; la zone 104 d'appui et la zone 133 additionnelle d'appui sont simultanément dans leur position inactive stable ; le passage de la position inactive stable à la position active instable de la zone 104 d'appui se fait dans une première direction de basculement du bouton 103 ; le passage de la position inactive stable à la position active instable de la zone 133 additionnelle d'appui se fait dans une deuxième direction de basculement du bouton 103 opposée à la première direction de basculement. Le fait que ledit au moins un moyen 134 de rappel vienne de matière avec le bouton 103 permet un ressenti plus qualitatif pour l'utilisateur. La combinaison dudit au moins un moyen 134 de rappel et dudit au moins un organe 105a, 105b de rappel venant chacun de matière du bouton 103 permet d'assurer un maintien par équilibre du bouton 103.

De préférence, ledit au moins un moyen 134 de rappel est constamment sollicité contre le support 101. Cela permet d'éviter un appui mou au moins en début de course lors de l'application de l'effort F3 d'appui sur la zone 133 additionnelle d'appui pour une meilleure sensation perçue par l'utilisateur appliquant ledit effort F3 d'appui.

En cas de présence de la zone 133 additionnelle d'appui, le module 112 électronique peut comprendre un interrupteur 141 additionnel monté sur le circuit 113 imprimé et passant par appui de l'ensemble 102 commande d'un état inactif à un état actif lorsque la zone 133 d'appui additionnelle est dans sa position active instable.

Le cas échéant, l'ensemble 126 d'actionnement peut comprendre une ou plusieurs régions additionnelles d'appui chacune destinée à recevoir un appui utilisateur permettant d'entrainer la variation de la zone additionnelle d'appui correspondante de sa position inactive stable à sa position active instable.

Le dispositif 100 de commande manuelle tel que décrit trouve une application industrielle dans le domaine de la commande manuelle notamment pour la domotique.

## Revendications

1. Dispositif (100) de commande manuelle comprenant un support (101) et un ensemble (102) de commande monté au support (101), l'ensemble (102) de commande comprenant un bouton (103), le bouton (103) comprenant une zone (104) d'appui destinée à recevoir un effort (F1) d'appui, le bouton (103) offrant une aptitude de mouvement par rapport au support (101) permettant de faire varier la zone (104) d'appui d'une position inactive stable vers une position active instable lors de l'application de l'effort (F1) d'appui sur la zone (104) d'appui, l'ensemble (102) de commande comprenant au moins un organe (105a, 105b) de rappel configuré pour :
• dans la position active instable de la zone (104) d'appui, induire une sollicitation sur le support (101) tendant à repousser la zone (104) d'appui vers sa position inactive stable ;
• dans la position inactive stable de la zone (104) d'appui, tendre à s'opposer au passage de la zone (104) d'appui à sa position active instable ;
ledit au moins un organe (105a, 105b) de rappel venant de matière avec le bouton (103).

2. Dispositif (100) de commande manuelle selon la revendication 1, dans lequel ledit au moins un organe (105a, 105b) de rappel est constamment sollicité contre le support (101).

3. Dispositif (100) de commande manuelle selon l'une quelconque des revendications 1 à 2, dans lequel l'ensemble (102) de commande comprend au moins un organe (106a, 106b) de retenue, et, dans la position inactive stable de la zone (104) d'appui, ledit au moins organe (106a, 106b) de retenu coopère avec le support (101) de sorte à participer, avec ledit au moins un organe (105a, 105b) de rappel, au maintien de la zone (104) d'appui dans sa position inactive stable.

4. Dispositif (100) de commande manuelle selon l'une quelconque des revendications 1 à 3, comprenant un module (112) électronique de commande, le module (112) électronique de commande comprenant le support (101), un circuit (113) imprimé et un interrupteur (114) monté sur le circuit (113) imprimé, l'interrupteur (114) étant susceptible d'occuper sélectivement un état actif et un état inactif, le dispositif (100) de commande manuelle étant configuré de sorte que :
• le passage de la zone (104) d'appui de la position inactive stable à la position active instable induise le passage de l'interrupteur (114) de son état inactif à son état actif ;
• le passage de la zone (104) d'appui de la position active instable à la position inactive stable induise le passage de l'interrupteur (114) de son état actif à son état inactif.

5. Dispositif (100) de commande manuelle selon la revendication 4, dans lequel :
• le bouton (103) comprend un pion (138) d'appui ;
• dans la position active instable de la zone (104) d'appui, le pion (138) d'appui traverse le support (101) et est en appui contre l'interrupteur (114).

6. Dispositif (100) de commande manuelle selon l'une quelconque des revendications 1 à 5, dans lequel ledit au moins un organe (105a, 105b) de rappel comprend deux lamelles (139a, 139b) comprenant chacune une première extrémité (119a) longitudinale et une deuxième extrémité (119b) longitudinale, chacune desdites lamelles (139a, 139b) dudit au moins un organe (105a, 105b) de rappel étant reliée au bouton (103) via sa première extrémité (119a) longitudinale, les deuxièmes extrémités (119b) longitudinales desdites deux lamelles (139a, 139b) dudit au moins un organe (105a, 105b) de rappel étant reliées entre elles au niveau d'un point (120) de jonction situé à distance du bouton (103).

7. Dispositif (100) de commande manuelle selon la revendication 6, dans lequel chacune des deux lamelles (139a, 139b) dudit au moins un organe (105a, 105b) de rappel présente une forme courbée entre sa première extrémité (119a) longitudinale et sa deuxième extrémité (119b) longitudinale, et est susceptible de se déformer sous l'effet d'un effort appliqué sur ledit point (120) de jonction en direction du bouton (103).

8. Dispositif (100) de commande manuelle selon l'une quelconque des revendications 6 à 7, dans lequel les lamelles (139a, 139b) dudit au moins un organe (105a, 105b) de rappel sont symétriques par rapport audit point (120) de jonction.

9. Dispositif (100) de commande manuelle selon l'une quelconque des revendications 1 à 5, dans lequel ledit au moins un organe (105a, 105b) de rappel comprend une seule lame (140) dont une première extrémité (140a) longitudinale est reliée au bouton (103) et dont une deuxième extrémité (140b) longitudinale est libre.

10. Dispositif (100) de commande manuelle selon l'une quelconque des revendications 1 à 8, dans lequel ledit au moins un organe (105a, 105b) de rappel est agencé en prolongement d'un rebord (121) du bouton (103) à une première face (122) du bouton (103) opposée à une deuxième face (123) du bouton (103), la deuxième face (123) du bouton (103) comprenant la zone (104) d'appui.

11. Dispositif (100) de commande manuelle selon l'une quelconque des revendications 1 à 8 et 10, dans lequel l'aptitude de mouvement du bouton (103) par rapport au support (101) est selon un axe (A1) de pivotement, et dans lequel l'ensemble (102) de commande comprend deux organes (105a, 105b) de rappel agencés à équidistance de l'axe (A1) de pivotement du bouton (103) par rapport au support (101), et, de préférence, agencés de manière symétrique par rapport à un plan de symétrie sensiblement orthogonal à l'axe (A1) de pivotement du bouton (103) par rapport au support (101).

12. Dispositif (100) de commande manuelle selon la revendication 4 et l'une quelconque des revendications 1 à 11, comprenant un ensemble (126) d'actionnement, l'ensemble (102) de commande étant agencé entre l'ensemble (126) d'actionnement et le circuit (113) imprimé, l'ensemble (126) d'actionnement comprenant une région (127) d'appui destinée à recevoir un effort (F2) d'appui exercé par un utilisateur du dispositif (100) de commande manuelle, la région (127) d'appui présentant une aptitude de mouvement par rapport au support (101) permettant de faire varier la région (127) d'appui d'une position inactive stable vers une position active instable lorsque l'effort (F2) d'appui est exercé sur la région (127) d'appui, l'ensemble (126) d'actionnement étant configuré pour transmettre l'effort (F2) d'appui exercé sur la région (127) d'appui à la zone (104) d'appui afin de positionner la zone (104) d'appui dans sa position active instable pour que l'ensemble (102) de commande exerce une pression d'activation sur l'interrupteur (114) permettant de le placer dans son état actif.

13. Dispositif (100) de commande manuelle selon la revendication 12, dans lequel l'ensemble (126) d'actionnement comprend au moins un élément (129a, 129b) de rappel venant de matière avec une partie dudit ensemble (126) d'actionnement, ledit au moins un élément (129a, 129b) de rappel étant configuré pour :
• dans la position active instable de la région (127) d'appui, induire une sollicitation sur le support (101) tendant à repousser la région (127) d'appui vers sa position inactive stable ;
• dans la position inactive stable de la région (127) d'appui, tendre à s'opposer au passage de la région (127) d'appui à sa position active instable.

14. Dispositif (100) de commande manuelle selon la revendication 13, dans lequel ladite partie de l'ensemble (126) d'actionnement comprend la région (127) d'appui, dans lequel l'aptitude de mouvement de la région (127) d'appui par rapport au support (101) est selon un axe (A2) de pivotement, et dans lequel la partie de l'ensemble (126) d'actionnement comprend deux éléments (129a, 129b) de rappel agencés à équidistance de l'axe (A2) de pivotement de la région (127) d'appui par rapport au support (101) et, de préférence, agencés de manière symétrique par rapport à un plan de symétrie sensiblement orthogonal à l'axe (A2) de pivotement de la région (127) d'appui par rapport au support (101).

15. Dispositif (100) de commande manuelle selon l'une quelconque des revendications 13 à 14, dans lequel ledit ensemble (126) d'actionnement comprend un organe (128) d'appui en saillie de ladite partie dudit ensemble (126) d'actionnement et est configuré de sorte que, dans la position active instable de la région (127) d'appui, l'effort (F2) d'appui exercé sur la région (127) d'appui induit que l'organe (128) d'appui applique l'effort (F1) d'appui sur la zone (104) d'appui d'où il résulte que ladite zone (104) d'appui est dans sa position active instable, le dispositif (100) de commande manuelle étant configuré de sorte que, lorsque la région (127) d'appui est dans sa position inactive stable, la zone (104) d'appui est dans sa position inactive stable, ledit au moins un élément (129a, 129b) de rappel étant configuré pour, dans la position inactive stable de la région (127) d'appui, tendre à s'opposer au passage de la région (127) d'appui à sa position active instable, ledit au moins un organe (105a, 105b) de rappel étant configuré pour assurer constamment un contact entre la zone (104) d'appui et l'organe (128) d'appui.
